# EUROPÄISCHE PATENTSCHRIFT

(11) **EP 1 286 120 B1**
(45) Veröffentlichungstag und Bekanntmachung des Hinweises auf die Patenterteilung: **23.02.2011**
(21) Anmeldenummer: 02450179.3
(22) Anmeldetag: 23.08.2002
(51) Int. Cl.: F24H 9/12

(54) **Paneel- bzw. Plattenheizkörper**
Plate radiator
Radiateur à plaques

(30) Priorität: 23.08.2001 AT 13402001
(43) Veröffentlichungstag der Anmeldung: 26.02.2003
(73) Patentinhaber: Vogel & Noot Wärmetechnik Aktiengesellschaft, 8661 Wartberg (AT)
(72) Erfinder: Springer, Arnold, 8665 Langenwang (AT); Doppelreiter, Peter, 8650 Kindberg (AT)
(74) Vertreter: Wildhack & Jellinek

(56) Entgegenhaltungen:
- EP-A- 1 130 339
- WO-A-00/55548
- DE-U1- 29 701 876

## Beschreibung

Die Erfindung betrifft einen Paneel- bzw. Plattenheizkörper gemäß dem Oberbegriff des Anspruches 1.

Derartige Paneelheizkörper werden in verschiedenen Bauhöhen in großen Stückzahlen gefertigt. Aufgrund der großen Stückzahlen und der dafür erforderlichen Einrichtungen und Maschinen sind Umstellungen und Abänderungen in der Bauhöhe mit großen Schwierigkeiten verbunden, sodass die Paneelheizkörper in gleichbleibend vorgegebenen Bauhöhen mit gleichbleibend vorgegebener Anschlussgeometrie gefertigt und Adapter vorgesehen werden, um die Fluidanschlüsse der Paneelheizkörper an bauseits vorgegebene Verrohrungen anzupassen.

So wird im deutschen Gebrauchsmuster DE 298 08 031 U1 ein Paneel bzw. Flachheizkörper mit Sammelkanälen beschrieben, wobei an die Sammelkanäle Anschlussarmaturen bzw. ein 90°-Rohrwinkelstück angeschlossen sind. Diese Ausführungsform sieht allerdings nur das Anschweißen von weiteren Rohrstücken bzw. 90°-Rohrwinkelstücken vor, was einen zusätzlichen Arbeitsschritt bedeutet.

In AT 402.345 B wird ein Plattenradiator mit fest eingebauter Ventil- und Anschlussgarnitur beschrieben, bei dem die Verbindungsrohre fest im Radiator eingebaut sind. Dies beeinträchtigt die Flexibilität beim Austausch von Heizkörpern bzw. die Anschlussvielfalt generell.

Der Austausch von alten Gliederheizkörpern aus Gusseisen oder Stahl wird immer aktueller und notwendiger. Es besteht dabei das Problem, dass die Anschlussmaße, das heißt der Abstand zwischen Vor- und Rücklauf bzw. der Abstand der Fluidanschlüsse auf der jeweiligen Anschlussseite des auszutauschenden Gliederheizkörpers zumeist nicht mit den(r) vorgegebenen Maßen bzw. Anschlussgeometrie der serienmäßig gefertigten Paneelheizkörper übereinstimmen. Entweder muss die bestehende bauseitige Verrohrung mit viel Aufwand bzw. Stemmarbeiten geändert werden, oder es werden mehr oder weniger aufwendige Adapter eingesetzt. Wesentlich ist es dabei auch, dass einfach aufgebaute, kostengünstig hergestellte Paneelheizkörper Verwendung finden können, die zumindest an einer der beiden Schmalseiten zwei Fluidanschlüsse, insbesondere Halb-Zoll-Anschlüsse aufweisen. Zusätzlich können derartige Paneelheizkörper auch noch Mittenanschlüsse aufweisen bzw. die Fluidanschlüsse mit derartigen Mittenanschlüssen verbindende Verrohrungen. Damit sind die Anschlussvielfalt und die maximalen Verwendungsmöglichkeiten der Paneelheizkörper gewährleistet.

Die vorliegende Erfindung setzt sich zum Ziel, Paneelheizkörper derart auszugestalten, dass mit diesen Paneelheizkörpern große Anschlussvielfalt gewährleistet wird, insbesondere dass ein Austausch von Heizkörpern möglich ist, die gegenüber den Anschlussmaßen der Paneelheizkörper unterschiedliche Anschlussmaße besitzen, wobei große Freiheit bei der Wahl der einzusetzenden Bauhöhe der Paneelheizkörper besteht. Schließlich soll insbesondere ein als Austauschheizkörper eingesetzter Paneelheizkörper die Möglichkeit bieten, mit einem Regelventil, insbesondere einem integrierten Thermostatventil, versehen zu werden.

Erfindungsgemäß werden diese Ziele mit den in Kennzeichen des Anspruches 1 angeführten Merkmalen erreicht.

Mit dem in den Fluidanschluss des Paneelheizkörpers eingesetzten 90°-Winkelstück und dem über eine Klemmverschraubung angeschlossenen Winkelanschlussstück ist es möglich, durch Wahl des Abstandes zwischen dem heizkörperfernen Anschluss des Winkelstückes und dem heizkörperfernen Rohrteil des Winkelanschlussstückes eine beträchtliche Variation in den Anschlussmaßen des Paneelheizkörpers zu erreichen. Durch entsprechende Wahl der Länge des heizkörperfernen Rohrteiles des 90°-Winkelstückes bzw. entsprechende Wahl der Länge des Anschlussrohres des 90°-Winkelanschlussstückes und/oder seiner Verstellbarkeit in der Klemmverschraubung und durch die Möglichkeit, das Winkelstück in zwei, um 180° zueinander entgegengesetzt gelegene Positionen im Wesentlichen parallel zur Ebene des Paneelheizkörpers einrichten zu können, können ohne weiters Paneelheizkörper mit Bauhöhenunterschieden in der Größenordnung von 5 bis 20 cm mit entsprechend unterschiedlichen Anschlussgeometrien an eine bauseits vorgegebene Anschlussgeometrie angepasst werden.

Darüber hinaus ist die Klemmringverschraubung eine mechanisch einfach aufgebaute Verschraubung, die kostengünstig und betriebssicher erstellt werden kann. Diese Klemmringverschraubung lässt eine exakte Anpassung an die bauseits vorgegebene Anschlussverrohrung zu.

Mit einem in den anderen, auf derselben Schmalseite wie das Winkelanschlussstück vorgesehenen Fluidanschluss eingesetzten Distanzstück kann erreicht werden, dass die Anschlussebene dieses Distanzstückes und die Anschlussebene des Winkelanschlussstückes dieselben ist, sodass ein Anschluss an korrekt ausgerichtete, bauseits vorgegebene Anschlussrohre einfach und exakt möglich ist.

Prinzipiell können das Winkelanschlussstück und das Distanzstück auf gegenüberliegenden Schmalseiten angeordnet sein und bezüglich des Heizpaneels diagonal gegenüberliegen.

Bei einer bevorzugten Ausführungsform der Erfindung sind die Merkmale des Anspruches 5 erfüllt. Bei dieser Ausführungsform kann auf der einen Schmalseite des Paneelheizkörpers die zuvor beschriebene erfindungsgemäße Anschlussgeometrie ausgebildet werden; auf der dieser Schmalseite gegenüberliegenden Schmalseite kann ein Ventil bzw. Thermostatventil eingesetzt werden, da das Heizfluid aufgrund des Durchflussbauteiles über die Verbindungsleitung zu dem gegenüberliegenden Fluidanschluss geführt ist und nicht sofort durch den Fluidanschluss in den Paneelheizkörper eintreten kann.

Die erfindungsgemäße Anordnung kann für einlagige oder mehrlagige Heizkörper eingesetzt werden. Bei einlagigen Heizkörpern sind die Fluidanschlüsse im Kantenbereich oder in Form von sich zu den Schmalseiten hin öffnenden Winkelstücken ausgebildet oder in Form von T-Stücken oder Kreuzrohrstücken ausgebildet, deren nicht benötigte Stutzen bzw. Anschlüsse abgedichtet sind. Soferne Kreuzrohrstücke vorgesehen sind, ist die Anordnung der Verbindungsleitung zwischen den Fluidanschlüssen einfach möglich. Soferne die Anschlüsse der Kreuzrohrstücke in gleicher Weise ausgebildet sind, ist der Einsatz eines Durchflussstückes oder eines Ventilgehäuses wahlweise möglich.

Bei Paneelheizkörpern, die doppellagig aufgebaut sind, verbinden zwei gegenüberliegende Anschlussstutzen eines Kreuzrohrstückes die einander gegenüberliegenden Heizkörperplatten; die parallel zu der Ebene der Platten verlaufenden Anschlüsse des Kreuzrohrstückes, dienen zum Einsatz bzw. Anschluss des Distanzstückes bzw. des Winkelstückes bzw. zum Einsatz des Durchflussstückes bzw. Ventils. Nicht benötigte Fluidanschlüsse des Paneelheizkörpers werden abgedichtet.

Vorteilhafte Ausführungsformen der Erfindung ergeben sich aus der folgenden Beschreibung, den Zeichnungen und den Patentansprüchen.

Fig. 1 zeigt schematisch einen Paneelheizkörper mit variabler Anschlussgeometrie. Fig. 2 zeigt schematisch einen Paneelheizkörper mit variabler Anschlussgeometrie und Regelventil.

Der Paneelheizkörper 30 gemäß Fig. 1 kann in Form einer einlagigen Heizkörperplatte ausgebildet sein, die beispielsweise zwei Fluidanschlüsse 1, 1' im Bereich der einen Schmalseite und zwei Fluidanschlüsse 2, 2' im Bereich der anderen Schmalseite aufweist. Bei einem doppellagigen Heizkörper sind die beiden einander parallel gegenüberliegenden Heizkörperplatten mittels Kreuzrohrstücken 12 verbunden, welche zu den Schmalseiten hin abgehende Rohrstutzen 1, 1' bzw. 2, 2' als Fluidanschlüsse aufweisen und mit ihren dazu senkrechten Rohrstutzen mit den Platten verbunden sind. Vorteilhafterweise enden die Fluidanschlüsse 1, 1', 2, 2' mit der Seitenkante der jeweiligen Schmalseite des Paneelheizkörpers 30. Derartige Paneelheizkörper 30 besitzen üblicherweise zwei parallel verlaufende Sammelkanäle, vorzugsweise einen in Gebrauchstellung oben liegenden Sammelkanal 10 und einen unten liegenden Sammelkanal 10', die durch Fluidkanäle 7 verbunden sind, die durch Sickungen 8 getrennt sind. Auf der Rückseite derartiger Paneelheizkörper 30 können Konvektionsbleche 25 und Heizkörperlaschen 11 befestigt sein.

Prinzipiell ist es auch möglich, derartige Paneelheizkörper um 90° verdreht zu der dargestellten Form anzuordnen bzw. anzuschließen, sodass die Sammelkanäle 10, 10' abweichend von der dargestellten Form senkrecht verlaufen und die Schmalseiten mit den Fluidanschlüssen 1, 1', 2, 2' in dieser Gebrauchslage die untere und obere Seitenkante bilden.

Ungeachtet dieser vorstehend beschriebenen Möglichkeiten des Anschlusses derartiger Paneelheizkörper 30, besitzt der erfindungsgemäß ausgebildete Paneelheizkörper 30 an einer Schmalseite ein in einen Fluidanschluss 1 oder 1' eingesetztes Distanzstück 9. In den jeweils anderen Fluidanschluss 1' bzw. 1 dieser Schmalseite ist ein 90°-Winkelstück 5 eingeschraubt bzw. eingedichtet, dessen heizkörperferner Rohrbereich im Wesentlichen parallel zur Ebene des Paneelheizkörpers 30 ausgerichtet wird und eine Klemmringverschraubung 4 trägt. In diese Klemmringverschraubung 4 ist ein 90°-Winkelanschlussstück 3 mit einem Anschlussrohr 6 eingesteckt und, wie rechts in Fig. 1 mit dem Pfeil 26 angedeutet, mit der Klemmringverschraubung 4 in unterschiedlichen Höhenlagen bzw. Abständen in Bezug auf den Fluidanschluss 1' dicht gegenüber dem 90°-Winkelstück 5 festlegbar. Durch entsprechend tiefes Einschieben bzw. Einsetzen des Anschlussrohres 6 in die Klemmringverschraubung 4 bzw. das heizkörperferne Ende des 90°-Winkelstückes 5 und des Weiteren durch entsprechende Eindichtung bzw. Ausrichtung des Winkelstückes 5 mit einer Richtung seines heizkörperfernen Endbereiches in Richtung auf das Distanzstück 9 oder in eine dazu gegengesetzte Richtung, lassen sich beträchtliche Variationen in den Abständen der Anschlüsse 33, 34, das heißt in der Anschlussgeometrie, des Paneelheizkörpers 30 erreichen.

Man erkennt, dass in Fig. 1 mit der an der linken Seite des Paneelheizkörpers 30 dargestellten Anschlussgeometrie ein Anschlussmaß von 200 mm erreicht wird, wogegen bei der auf der rechten Seite des Paneelheizkörpers 30 dargestellten Anschlussgeometrie ein Abstand der Anschlüsse 33, 34 von 300 mm erreicht wird. Insbesondere sind durch Feineinstellungen des Anschlussrohres 6 in Bezug auf die Klemmringverschraubung 4 in Richtung des Pfeiles 26 genaue Anpassungen möglich.

Die erfindungsgemäße Vorgangsweise hat den Vorteil, dass z.B. Gussheizkörper mit angedeuteten Unterkanten UK durch einen Paneelheizkörper 30 mit in beträchtlichen Bereichen wählbarer Bauhöhe ersetzt werden können, ohne große Rücksicht auf die bauseits vorhandenen Anschlussrohre bzw. deren Montageabstand nehmen zu müssen. Die vorgegebenen Anschlussmaße der bauseitigen Anschlussrohre werden durch die erfindungsgemäße Vorgangsweise abgefangen; es wird weiters möglich, für die vorgegebenen Anschlussmaße Paneelheizkörper unterschiedlicher Bauhöhe einzusetzen.

Vorteilhaft sind die Klemmringverschraubung 14 und das Anschlussrohr 6 so ausgeführt, dass das Anschlussrohr 6 in Bezug auf die Klemmringverschraubung 14 um etwa 0,5 bis 3 cm verschoben werden kann; soferne damit ein Abstand der Anschlussachse des Winkelanschlussstückes 3 von der Anschlussachse des Fluidanschlusses 1' von zumindest 5 cm erreicht wird, kann eine Variation der Anschlussgeometrie um den doppelten Wert, das heißt um 10 cm erreicht werden.

Bei einer derartigen Variationsmöglichkeit wird bauseitig ein großer Bereich von Anschlussmaßen abgedeckt, und gleichzeitig werden die Anschlussmaße von Paneelheizkörperverbauhöhen von 300 bis 600 mm abgedeckt.

Es ist von besonderem Vorteil, wenn derartige Paneelheizkörper 30 untereinander gleich ausgebildete Fluidanschlüsse 1, 1', 2, 2' aufweisen, die vorzugsweise als Halb-Zoll-Anschlüsse ausgebildet sind, sodass an allen Seiten des Paneelheizkörpers 30 gleich ausgebildete Fluidanschlüsse zur Verfügung stehen.

Fig. 2 zeigt schematisch eine Ausführungsform eines zweilagigen Paneelheizkörpers 30, bei dem die Fluidanschlüsse 1, 1', 2 und ein allenfalls vorhandener, aber nicht dargestellter Fluidanschluss 2' in Form von Kreuzrohrstücken 13 vorliegen. Der Paneelheizkörper 30 zeigt in seinem linken unteren Bereich die erfindungsgemäß verstellbar ausgebildete Anschlussgarnitur 31. Der Paneelheizkörper 30 besitzt eine mit Verschraubungen 23 abgeschlossene Mittenanschlussgarnitur 20 mit einem an den unteren Sammelkanal 10' angeschlossenen Rücklauf 22 und einem Vorlaufbereich 21, an den eine Verbindungsleitung 19 zu einer oben angeordneten, querverlaufenden Verbindungsleitung 15 abgeht. Die Verbindungsleitung 15 könnte z.B. U- oder V-Form aufweisen und direkt an den Vorlaufbereich angeschlossen sein. Die Verbindungsleitung 15 verbindet die beiden oben gelegenen Fluidanschlüsse 1 und 2 bzw. die einander zugekehrten Anschlussstutzen 16 und 16' der Kreuzrohrstücke 13, 13'. Wahlweise ist in jedes dieser Kreuzrohrstücke 13, 13' entweder ein Durchflussbauteil 14 oder ein Ventilteil 17, der einen Absperrbauteil 29 besitzt, einsetzbar. Der Durchflussbauteil 14 ist in das Kreuzrohrstück 13 eingesetzt bzw. eingeschraubt und ist auf der einen Seite gegenüber dem Anschlussstutzen 16 mit einem O-Ring 27 in einem Dichtsitz 35 gedichtet und auf der anderen Seite gegen den Fluidanschluss 1 mittels einer Dichtverschraubung 28 gedichtet. Der Durchflussbauteil 14 trägt ein Außengewinde 32, auf das das Distanzstück 9 aufgeschraubt ist. Das Heizfluid wird durch das Durchflussstück 14 über die Verbindungsleitung 15 zum Anschlussstutzen 16' des gegenüberliegenden Kreuzrohrstückes 13' geleitet, der den Dichtsitz 35 ausbildet, der mit dem Verschlussteil 29 des Ventils 17 bzw. dessen Dichtungsbauteilen 36 zusammen wirkt. Der Absperrbauteil bzw. Verschlussteil 29 gibt die Ausströmöffnung 37 der Verbindungsleitung 15 entsprechend der Stellung des Ventils 17 mehr oder weniger frei.

Das Ventil 17 wird mit einem Handgriff 18 betätigt und regelt den Eintritt des Heizfluides in den oberen Sammelkanal 10 der einen oder der beiden einander gegenüberliegenden Platte(n) des Paneelheizkörpers 30. Der Dichtsitz 35 in den Rohrstutzen 16 und 16' und die Geometrie der Fluidanschlüsse 1, 2 lassen wahlweise den Einbau des Durchflussbauteiles 14 oder Ventils 17 mit seinem Dichtungsbauteil 29, 36 zu. Auf diese Weise können ungeregelte Gliederheizkörper älterer Bauart durch unterschiedliche Paneelheizkörper 30 mit integriertem Thermostatventil ersetzt werden bzw. wird das Setzen eines externen Thermostatventiles vermieden.

Das Durchflussstück 14 trägt auf der heizkörperfernen Seite ein Außengewinde 32, bevorzugt ein 3/4 Zoll-Gewinde, und auf seiner gegenüberliegenden Seite den O-Ring 27. Dieses Durchflussstück 14 ist nur gegenüber dem Rohrstutzen 16 bzw. der Fluidleitung 15 offen, sodass das Fluid nicht über einen senkrecht zur Zeichnungsebene verlaufenden Rohrteil des Kreuzrohrstückes 13 in den oberen Sammelkanal 10 fließen kann, sondern zum Kreuzrohrstück 13' fließen muss. An das Außengewinde 32 kann mit einer Überwurfmutter das Distanzstück 9 angeschlossen werden.

Das 90°-Winkelstück 5 und/oder das Distanzstück 9 können jeweils mit einem Absperrglied 24 versehen sein.

Der Anschluss des Winkelstückes 5 an die heizkörperseitigen Fluidanschlüsse 1', 2' kann mittels einer Überwurfmutter 40 erfolgen, welche einen Endflansch des Winkelstückes 5 mit einem in den Fluidanschluss 1', 2' eingeschraubten, ein Aussengewinde tragenden Rohrstück 39 dicht verbindet.

Das Winkelstück 5 wird herstellerseitig oder bauseitig in die eine oder in die andere Endlage ausgerichtet bzw. eingedichtet und in dieser Stellung festgelegt; in Folge ist nur mehr das Einstellen des Anschlussrohres 6 mit der Klemmverschraubung 4 erforderlich.

Das Einsetzen des Durchflussstückes 14 kann bauseits vorgenommen werden, ebenso wie das Einsetzen des Ventilgehäuses 17. Das Ventilgehäuse 17 bzw. dessen Verschraubung und das Gehäuse bzw. die Verschraubung des Durchflussstückes 14 besitzen gleiche Abmessungen, sodass diese wahlweise in die gegenüberliegenden Fluidanschlüsse 1 bzw. 2 eingesetzt werden können, je nachdem, auf welcher Seite des Paneelheizkörpers 30 die Anschlussgarnitur 31 ausgebildet ist, da das Ventil 17 auf der der Anschlussgarnitur 31 gegenüberliegenden Schmalseite angeordnet wird. Auf der dem Ventil 17 gegenüberliegenden Schmalseite wird die Anschlussgeometrie 31 angeschlossen.

Derartige Paneelheizkörper können auch als Kühlkörper eingesetzt werden.

Das 90°-Winkelstück 5 kann in Gebrauchslage oben oder unten an der Schmalseite eingedichtet sein. Das Distanzstück 9 kann an derselben Schmalseite wie das 90°-Winkelstück 5 eingedichtet sein, oder an der gegenüberliegenden Schmalseite, dann aber diagonal gegenüberliegend.

Die Fluidleitung 15 kann die Form eines U oder V besitzen, an dessen Basis das Verbindungsrohr 19 angeschlossen ist oder welche Basis direkt mit der Anschlussgarnitur 20, vorzugsweise dem Vorlaufanschluss, fluidleitend verbunden ist.

## Patentansprüche

1. Paneel- bzw. Plattenheizkörper mit zwei parallelen Sammelkanälen(10,10') und diese verbindenden Heizkanälen (7), welcher Paneelheizkörper (30) zumindest zwei Fluidanschlüsse (1,1',2,2'), vorzugsweise an zumindest einer seiner Schmalseiten zwei Fluidanschlüsse (1,1',2,2'), aufweist,
wobei in einem der Fluidanschlüsse (1',2') ein 90°-Winkelstück (5) eingeschraubt bzw. eingedichtet ist, an das ein weiteres 90°-Winkelstück (3) angeschlossen ist, wobei das anschlussrohrferne Ende des weiteren 90°-Winkelstückes (3) als Anschlussstück für einen bauseits vorgegebenen Fluidanschluss ausgebildet ist bzw. dient, **dadurch gekennzeichnet,**
- **dass** das heizkörperferne Ende des 90°-Winkelstückes (5) eine Klemmringverschraubung (4) für ein Anschlussrohr (6) des weiteren 90°-Winkelstückes (3) trägt und
- **dass** das Anschlussrohr (6) mit wählbarer Einbau- bzw. -stecktiefe mit der Klemmringverschraubung (4) mit dem 90°-Winkelstück (5) dicht verbindbar bzw. verbunden ist.

2. Paneelheizkörper nach Anspruch 1, **dadurch gekennzeichnet,**
- **dass** das heizkörperferne Ende bzw. die Anschlussachse des 90°-Winkelstückes (5) parallel zur Fläche des Paneelheizkörpers (30) bzw. in der Ebene der Fluidanschlüsse (1, 1', 2, 2') bzw. deren Anschlussachsen liegt und zur Anschlussachse des jeweils anderen Fluidanschlusses, insbesondere des Fluidanschlusses auf derselben Schmalseite, hin- oder von diesem weggerichtet ist, und/oder
- **dass** das klemmringferne Ende bzw. die Anschlussachse des weiteren 90°-Winkelstückes (3) parallel zur Fläche des Paneelheizkörpers (30) bzw. in der Ebene der Fluidanschlüsse (1, 1', 2, 2') bzw. deren Anschlussachsen gelegen ist.

3. Paneelheizkörper nach Anspruch 1 oder 2, **dadurch gekennzeichnet, dass** in dem dem weiteren 90°-Winkelstück (3) auf derselben Schmalseite des Paneelheizkörpers (30) benachbarten oder in dem dem 90°-Winkelstück diagonal bezüglich des Paneelheizkörpers (30) gegenüberliegenden Fluidanschluss (1, 2) ein als Anschlussstück für einen bauseits vorgegebenen Fluidanschluss ausgebildetes Distanzstück (9) eingeschraubt bzw. eingedichtet ist.

4. Paneelheizkörper nach einem der Ansprüche 1 bis 3, **dadurch gekennzeichnet,**
- **dass** die Anschluss- bzw. Stirnflächen des Distanzstückes (9) und die des weiteren 90°-Winkelstückes (3) gleich weit über dieselbe Schmalseite bzw. Seitenkante des Paneelheizkörpers (30) vorstehen bzw. in derselben Anschlussebene (E) liegen, und/oder
- **dass** das 90°-Winkelstück (5) fest bzw. unverdrehbar im in Gebrauchslage unteren Fluidanschluss (1', 2') des Paneel heizkörpers (30) eingesetzt bzw. eingedichtet ist, und/oder
- **dass** das weitere 90°-Winkelstück (3) mit seinem Anschlussrohr (6) längsverschieblich und/oder verdrehbar in die Klemmringverschraubung (4) eingesetzt ist.

5. Paneelheizkörper nach einem der Ansprüche 1 bis 4, **dadurch gekennzeichnet,**
- **dass** zwei auf gegenüberliegenden Schmalseiten des Paneelheizkörpers (30), vorzugsweise auf gleicher Höhe, gegenüberliegend gelegene Fluidanschlüsse (1, 2) über eine Fluidleitung (15) miteinander verbunden sind,
- **dass** wahlweise in diese beiden Fluidanschlüsse (1, 2) ein Ventil (17), insbesondere Thermostatventil, zur Regelung des Durchflusses, oder ein rohrförmiger Durchflussbauteil (14) eingesetzt bzw. einsetzbar ist,
- **dass** der in dem jeweiligen Fluidanschluss (1, 2) eingesetzte Durchflussbauteil (14) den Fluidanschluss (1, 2) und/oder ein in den Fluidanschluss (1, 2) eingesetztes Anschlussstück oder Distanzstück (9) für einen bauseits vorgegebenen Fluidanschluss mit der Fluidleitung (15) verbindet und einen Fluideintritt in den Paneelheizkörper (30) bzw. dessen Sammelkanal (10) unterbindet, und
- **dass** der Durchflussbauteil (14) auf der Schmalseite des Paneelheizkörpers (30) in einen Fluidanschluss (1) eingesetzt ist, auf der an den jeweils anderen Fluidanschluss (2) das 90°-Winkelstück (5) angeschlossen ist oder auf der gegenüberliegenden Schmalseite, dem 90°-Winkelstück (5) diagonal gegenüberliegend, angeschlossen ist.

6. Paneelheizkörper nach Anspruch 5, **dadurch gekennzeichnet, dass** die Fluidleitung (15) mit einem Verbindungsrohr (19) oder direkt mit einer im Seiten-Mittelbereich des Paneelheizkörpers (30), insbesondere im mittleren Bereich des in Gebrauchslage unteren Sammelkanals (10'), gelegenen Anschlussgarnitur (20) fluidleitend verbunden ist.

7. Paneelheizkörper nach einem der Ansprüche 1 bis 6, **dadurch gekennzeichnet, dass** die Fluidanschlüsse (1, 1', 2, 2') von Stutzen bzw. von Rohr- bzw. Winkelstücken, vorzugsweise Kreuzrohrstücken (13), gebildet sind, die mit den jeweiligen Sammelkanälen (10, 10') eines ein- oder mehrlagigen Paneelheizkörpers (30) fluidleitend verbunden bzw. in diese eingeschweißt sind.

8. Paneelheizkörper nach einem der Ansprüche 5 bis 7, **dadurch gekennzeichnet, dass** die Fluidanschlüsse (1, 1', 2, 2') jeweils von einem Stutzen eines Kreuzrohrstückes (13) ausgebildet bzw. getragen sind, in das wahlweise der Durchflussbauteil (14) oder ein Anschluss- bzw. Gehäuseteil (29) des Ventils (17) einsetzbar bzw. einschraubbar ist.

9. Paneelheizkörper nach einem der Ansprüche 5 bis 8, **dadurch gekennzeichnet, dass** der Durchflussbauteil (14) eine Anschlussverschraubung (31) für das Distanzstück (9) trägt.

10. Paneelheizkörper nach einem der Ansprüche 1 bis 9, **dadurch gekennzeichnet, dass** das Distanzstück (9) und/oder das 90°-Winkelstück (5) einen Absperrbauteil (24) aufweist.

11. Paneelheizkörper nach einem der Ansprüche 5 bis 10, **dadurch gekennzeichnet, dass** der Durchflussbauteil (14) mit jeweils zumindest einer Dichtung bzw. Dichtfläche (27, 28) in einander gegenüberliegende Rohrstutzen eines Kreuzrohrstückes (13) eingesetzt ist.

## Claims

1. A flat radiator with two parallel collecting channels (10, 10') and heating channels (7) connecting the same, said flat radiator (30) having at least two fluid supplies (1, 1', 2, 2'), preferably having said at least two fluid supplies (1, 1', 2, 2') at at least one of its short sides,
one of said fluid supplies (1', 2') comprising a 90° pipe elbow (5), which is screwed or sealed into it and to which another 90° pipe elbow (3) is connected, the end of said other 90° pipe elbow (3) remote from the supply pipe being formed as and serving as a connecting piece for a fluid supply provided in the building, **characterized in that** the end of the 90° pipe elbow (5) remote from the radiator has a clamping ring connection (4) for a connecting pipe (6) of said other 90° pipe elbow (3) and
that said connecting pipe (6) is connectable or connected tightly with said clamping ring connection (4) to said 90° pipe elbow (5), the positioning or inserting depth being selectable.

2. The flat radiator according to claim 1, **characterized in**
- **that** the end remote from the radiator and the connecting axis of said 90° pipe elbow (5) respectively are parallel to the surface of said flat radiator (30) and extend within the plane of said fluid supplies (1, 1', 2, 2') or their connecting axes and are directed towards or away from the connecting axis of the respective other fluid supply, especially of the fluid supply provided at the same short side, and/or
- **that** the end remote from the clamping ring and the connecting axis of said other 90° pipe elbow (3) respectively are in parallel to the surface of said flat radiator (30) and extend within the plane of said fluid supplies (1, 1', 2, 2') or their connecting axes.

3. The flat radiator according to claim 1 or claim 2, **characterized in that** a spacer (9) formed as a connecting piece for a fluid supply provided in the building is screwed or sealed into the fluid supply (1, 2) adjacent to said other 90° pipe elbow (3) on the same short side of the flat radiator (30) or into the fluid supply (1, 2) disposed diagonally opposite the 90° pipe elbow in relation to the flat radiator (30).

4. The flat radiator according to any one of the claims 1 to 3, **characterized in**
- **that** the connecting faces and end faces, respectively, of said spacer (9) and of said other 90° pipe elbow (3) respectively project from the same short side or lateral edge of said flat radiator (30) over the same distance and extend within the same connection plane (E), and/or
- **that** the 90° pipe elbow (5) is respectively inserted and sealed respectively fixedly and unrotatingly into the fluid supply (1', 2') of said flat radiator (30), which, in the radiator's use position, is situated at the bottom, and/or
- **that** said other 90° pipe elbow (3) is inserted into said clamping ring connection (4) with its connecting tube (6) so that it can be longitudinally displaced and/or rotated.

5. The flat radiator according to any one of the claims 1 to 4, **characterized in**
- **that** two fluid supplies (1,2) disposed opposite each other on opposite short sides of said flat radiator (30), preferably at the same height, are connected via a fluid conduct (15),
- **that** selectively in one of said two fluid supplies (1, 2) a valve (17), especially a thermostatic valve, for controlling the flow or a tubular flow component (14) is inserted or insertable,
- **that** said flow component (14) inserted into the respective fluid supply (1, 2) connects the fluid supply (1, 2) and/or a connecting piece or spacer (9) for a fluid supply provided in the building, said connecting piece or spacer being inserted into said fluid supply (1, 2), to the fluid conduct (15) and prevents fluid from entering into said flat radiator (30) or into its collecting channel (10), and
- **that** said flow component (14) is inserted into a fluid supply (1) at the short side of said flat radiator (30) at which the 90° pipe elbow (5) is connected to the respectively other fluid supply (2), or is connected at the opposite short side diagonally opposite to the 90° pipe elbow (5).

6. The flat radiator according to claim 5, **characterized in that** the fluid conduct (15) is connected to a connecting tube (19) or directly to a connection fitting (20) situated in the lateral central area of said flat radiator (30), especially in the central area of the collecting channel (10') which is situated at the bottom when the radiator is in its use position, in a way that it is able to conduct fluid.

7. The flat radiator according to any one of the claims 1 to 6, **characterized in that** said fluid supplies (1, 1', 2, 2') are formed by sockets or tubular pieces and pipe elbows, preferably by crosses (13), which are connected to the respective collecting channels (10, 10') of a one- or multi-layered flat radiator (30), so that it is possible to conduct fluid, or which are welded into them.

8. The flat radiator according to any one of the claims 5 to 7, **characterized in that** each of said fluid supplies (1, 1', 2, 2') is formed or supported by a pipe socket of a cross (13), into which, selectively, a flow component (14) or a connecting or housing piece (29) of said valve (17) can be inserted or screwed.

9. The flat radiator according to any one of the claims 5 to 8, **characterized in that** said flow component (14) has a screw connection (31) for the spacer (9).

10. The flat radiator according to any one of the claims 1 to 9, **characterized in that** said spacer (9) and/or said 90° pipe elbow (5) have a shutting-off component (24).

11. The flat radiator according to any one of the claims 5 to 10, **characterized in that** said flow component (14) is inserted into opposite pipe sockets of a cross (13) with at least one seal or sealing face (27, 28).

## Revendications

1. Radiateur plat avec deux conduits de collection (10, 10') parallèles qui sont reliés par des conduits de chauffage (7), ledit radiateur plat (30) présentant au moins deux prises de fluide (1, 1', 2, 2'), lesdites au moins deux prises de fluide (1, 1', 2, 2') étant situées de préférence sur au moins un de ses côtés courts, un raccord angulaire de 90° (5), auquel un autre raccord angulaire de 90° (3) est joint, étant vissé ou serré dans une desdites prises de fluide (1', 2'), le bout dudit autre raccord angulaire de 90° (3) qui est plus éloigné du tuyau d'alimentation étant formé et servant comme pièce de jonction pour une prise de fluide fournie dans le bâtiment, **caractérisé**
- **en ce que** le bout dudit raccord angulaire de 90° (5) qui est plus éloigné dudit radiateur porte une connexion par bague de serrage (4) pour un tuyau de jonction (6) dudit autre raccord angulaire de 90° (3) et
- **en ce que** ledit tuyau de jonction (6) est joignable ou joint de manière étanche à ladite connexion par bague de serrage (4) dudit raccord angulaire de 90° (5), le profondeur de pénétration d'installation ou d'insertion étant séléctionnable.

2. Radiateur plat selon la revendication 1, **caractérisé**
- **en ce que** le bout qui plus éloigné dudit radiateur et l'axe de jonction dudit raccord angulaire de 90° (5) sont respectivement parallèles à la surface dudit radiateur plat (30) et situés dans le plan des prises de fluide (1, 1', 2, 2') ou de leurs axes de jonction et sont orientés, respectivement, vers l'axe de jonction de l'autre prise de fluide, notamment de la prise de fluide sur le même côté court, ou dans la direction opposée , et/ou
- **en ce que** le bout qui est plus éloigné de la bague de serrage et l'axe de jonction dudit autre raccord angulaire de 90° (3) sont respectivement parallèles à la surface du radiateur plat (30) et situés dans le plan des prises de fluide (1, 1', 2, 2') ou de leurs axes de jonction.

3. Radiateur plat selon la revendication 1 ou 2, **caractérisé en ce qu'**une pièce d'écartement (9) formée comme pièce de jonction pour une prise de fluide fournie dans le bâtiment est serrée ou vissée dans la prise de fluide (1, 2) adjacente audit autre raccord angulaire de 90° (3) sur le même côté court du radiateur plat (30) ou dans la prise de fluide (1, 2) diagonalement opposée; par rapport au radiateur plat, audit raccord angulaire de 90°.

4. Radiateur plat selon l'une des revendications 1 à 3, **caractérisé**
- **en ce que** les faces de jonction ou les faces terminales, respectivement, de ladite pièce d'écartement (9) et celles dudit autre raccord angulaire de 90° (3) respectivement débordent le même côté court ou le même bord latéral du radiateur plat (30) par la même distance et sont situées dans le même plan de jonction (E) et/ou
- **en ce que** ledit raccord angulaire de 90° (5) est inséré ou serré de manière fixe et non-tournante dans la prise de fluide (1', 2') du radiateur plat (30) qui, quand le radiateur est dans sa position d'utilisation, se trouve en bas et/ou
- **en ce que** ledit autre raccord angulaire de 90° (3) est inséré dans la connexion de bague de serrage (4) avec son tuyau de jonction (6) de manière qu'il peut être déplacé dans la direction longitudinale et/ou tourné.

5. Radiateur plat selon l'une des revendications 1 à 4, **caractérisé**
- **en ce que** deux prises de fluide (1, 2) qui sont situées sur des côtés courts opposés du radiateur plat (30), de préférence à la même hauteur, sont jointes par une conduite de fluide (15),
- **en ce qu'**une valve (17), notamment une valve thermostatique, ou un élément de circulation (14) est inséré(e) ou insérable dans lesdites deux prises de fluide (1, 2) pour régler la circulation,
- **en ce que** ledit élément de circulation (14) inséré dans la prise de fluide (1, 2) respective joint la prise de fluide (1, 2) et/ou une pièce de jonction ou d'écartement (9), qui est insérée dans la prise de fluide (1, 2), pour une prise de fluide fournie dans le bâtiment à ladite conduite de fluide (15) et empêche l'entrée de fluide dans le radiateur plat (30) et son conduit de collection (10), et
- **en ce que** ledit élément de circulation (14) est inséré dans une prise de fluide (1) sur le côté court du radiateur plat (30), sur lequel ledit raccord angulaire de 90° (5) est joint à l'autre prise de fluide (2), ou est joint sur le côté court opposé, de manière qu'il est opposé diagonalement audit raccord angulaire de 90° (5).

6. Radiateur plat selon la revendication 5, **caractérisé en ce que** la conduite de fluide (15) est jointe, d'une manière conductrice de fluide, à un tuyau de jonction (19) ou directement à une garniture de jonction (20) qui est située dans la région centrale-latérale du radiateur plat (30), notamment dans la région centrale du conduit de collection (10') situé en bas quand le radiateur se trouve dans sa position d'utilisation.

7. Radiateur plat selon l'une des revendications 1 à 6, **caractérisé en ce que** lesdites prises de fluide (1, 1', 2, 2') sont formées par des tuyaux de rallonge ou par des pièces de tuyau ou des raccords angulaires, de préférence par des pièces de tuyau cruciformes (13), qui sont joint(e)s, d'une manière conductrice de fluide, aux conduits de collection (10, 10') respectifs d'un radiateur plat (30) mono- ou multicouche ou sont soudé(e)s dans ceux-ci.

8. Radiateur plat selon l'une des revendications 5 à 7, **caractérisé en ce que** chacune desdites prises de fluide (1, 1', 2, 2') est formée ou supportée par un tuyau de rallonge d'une pièce de tuyau cruciforme (13) dans lequel, au choix, ladite pièce de circulation (14) ou une pièce de jonction ou de cage (29) de ladite valve (17) est insérable ou vissable.

9. Radiateur plat selon l'une des revendications 5 à 8, **caractérisé en ce que** ladite pièce de circulation (14) porte un vissage de jonction (31) pour ladite pièce d'écartement (9).

10. Radiateur plat selon l'une des revendications 1 à 9, **caractérisé en ce que** ladite pièce d'écartement (9) et/ou ledit raccord angulaire de 90° (5) présente un élément d'arrêt (24).

11. Radiateur plat selon l'une des revendications 5 à 10, **caractérisé en ce que** ledit élément de circulation (14) est inséré dans des tuyaux de rallonge opposés d'une pièce de tuyau cruciforme (13), respectivement avec au moins un joint ou une face de joint (27, 28).
